# EUROPÄISCHE PATENTSCHRIFT

(11) **EP 2 422 850 B1**
(45) Veröffentlichungstag und Bekanntmachung des Hinweises auf die Patenterteilung: **16.07.2014**
(21) Anmeldenummer: 11175290.3
(22) Anmeldetag: 26.07.2011
(51) Int. Cl.: A62C 35/13, A62C 35/02, A62C 37/36, A62C 37/42

(54) **Vorrichtung zum Löschen von Bränden**
Device for extinguishing fires
Dispositif d'extinction d'incendies

(30) Priorität: 25.08.2010 DE 102010035525
(43) Veröffentlichungstag der Anmeldung: 29.02.2012
(73) Patentinhaber: Minimax GmbH & Co. KG, 23840 Bad Oldesloe (DE)
(72) Erfinder: Reinhardt, Georg, 50226 Frechen (DE)

(56) Entgegenhaltungen:
- WO-A1-97/34659
- WO-A1-2009/012179
- DE-U1- 20 112 739
- FR-A5- 2 243 586
- JP-A- 2008 309 784
- US-A- 1 912 458
- US-A- 3 448 808
- US-A- 4 069 873

## Beschreibung

Die Erfindung betrifft eine Vorrichtung zum Löschen von Bränden nach den Merkmalen des ersten Patentanspruches.

Die Vorrichtung eignet sich besonders für den Einsatz in Lagern, Behältern, Gebäuden oder zum Schutz von Objekten in denen sich zu schützendes oder Gefahrgut befindet und bei denen es durch Krafteinwirkung oder Teilzerstörung der Gebäudehülle, Raumhülle oder Objekthülle, Einsturz und Brand zum Zerstören von Teilen der Feuerlöschanlage kommen kann. Im Weiteren werden diese als Gebäude oder Schutzobjekte bezeichnet. Schutzobjekte können z. B. mobile oder stationäre Objekte in der Luft, zu Lande oder Wasser wie Fahrzeuge, Schiffe oder Produktionsanlagen sein.

Es kann sich dabei um Industriegebäude der Chemieindustrie, Militärobjekte wie Hangars, Lager für kontaminierte Güter, Kraftwerksgebäude, strategische Bürogebäude oder kontaminierte Gebäude und Produktionsgebäude handeln.

Um die genannten Gebäude, Behälter oder Anlagen gegen Brände im Zusammenhang mit Teilzerstörungen durch z.B. Explosionen, Terroranschläge, Erdbeben u.a. zu schützen sind herkömmliche Löschanlagen ungeeignet. Eine besondere Herausforderung stellen Brände dar, die durch auslaufende brennbare Flüssigkeiten und/oder die durch den Einsturz des Gebäudes entstehen, verhindert, in der Ausbreitung eingedämmt oder gelöscht werden müssen.

Gaslöschanlagen können dann nicht eingesetzt werden, wenn die Gebäudehülle beschädigt ist. Herkömmliche Löschanlagen mit Rohrsystemen zur Verteilung des Löschmediums in die Nähe des Brandherdes können nicht eingesetzt werden, wenn mit der Zerstörung der Rohrleitungen zu rechnen ist.

Löschbehälter mit pulverförmigem Löschmittel weisen in der Regel einen Behälter für das Treibgas auf und ein den Behälter verschließendes Ventil. Der Lösch- und Treibgasbehälter kann auf dem Boden des Gebäudes angeordnet sein. Rohrleitungen führen zu den Düsen, die über dem zu erwartenden Brandherd angeordnet sind. Bei mobilen Anlagen mit pulverförmigen Löschmittel wird der Lösch - und Treibmittelbehälter zu seinem Einsatzort transportiert und durch eine Person ausgelöst.

EP 1 757 331 A2 beschreibt eine mobile Feuerlöscheinrichtung zum Versprühen eines pulverförmigen Löschmittels durch ein Druckgas aus einem Druckbehälter bei dem ein Sprengmittel und eine Berstscheibe ein schnelles Austragen des Löschmittels ermöglichen. Für einen Einsatz zum Löschen in Gebäuden mit teilweise zerstörten Gebäudehüllen oder in Räumen mit teilweise zerstörten Raumhüllen sind diese Lösungen mit Rohrleitungen oder mit mobilen Geräten zur Brandbekämpfung nicht geeignet.

US 3,463,233 A beschreibt eine Vorrichtung zum Löschen von Bränden in Gebäuden oder Schutzobjekten mit einem Löschmittelbehälter, Düsen zum Verteilen des Löschmittels, einer Steuerleitung und einem Ventil zum Verschließen des Behälters, wobei die im Bereitschaftszustand drucklose Steuerleitung das Ventil des Behälters so lange geschlossen hält, bis über einen Steuerblock ein Druckaufbau das Ventil öffnet und das Löschmittel verteilt wird. Die Vorrichtung weist keinen Treibmittelbehälter und auch keinen Lösch- und Treibmittelbehälter auf, die selbständige Baueinheit darstellen.

DE 201 12 739 U1 beschreibt eine Löschanlage für Gefahrguttransporter, dessen Bodenbereich mit einem Löschwasserbehälter sowie einem Druckluftbehälter ausgebildet ist und im Deckenbereich eine Sprührohranlage sowie ein Schlauchsystem angeordnet sind. Die Steuerleitung steht im Bereitschaftszustand unter Druckluft, wobei die mechanische Zerstörung zu einem Druckabfall in der Steuerleitung zum Öffnen des Löschmittelbehälters führt, wodurch das Löschmittel verteilt wird. Brände in Gebäuden sind mit dieser Vorrichtung nicht löschbar.

US 4,069,873*,* beschreibt eine Feuerlöschanlage für einen Öllagerbehälter, insbesondere für einen Schwimmdachtank. Die Feuerlöschanlage umfasst einen Löschmittelbehälter, welcher ein flüssiges Löschmittel enthält und einen Behälter mit Treibmittel, wobei eine Steuerleitung und ein Ventil zum Schließen der Leitung vom Treibmittelbehälter zum Löschmittelbehälter angeordnet sind. Die unter Druck stehende Steuerleitung hält das Ventil der Leitung für Treibmittel so lange geschlossen, bis der Druck aus der Steuerleitung entweicht und ein Druckabfall am Ventil entsteht, so dass der Behälter für Treibmittel geöffnet wird und das Löschmittel austritt. Zwischen dem Löschmittelbehälter und den Düsen in der zu schützenden Zone sind Leitungen angeordnet, in denen das Löschmittel zum zu schützenden Objekt transportiert wird, so dass das Verteilen des Löschmittels nicht unmittelbar am Löschmittelbehälter, sondern erst am zu schützenden Objekt in der zu schützenden Zone erfolgt. Sollte es zur Zerstörung der Leitung zwischen dem Löschmittelbehälter und der Düse kommen, tritt das Löschmittel außerhalb der zu schützenden Zone aus, so dass ein Löschvorgang nicht mehr stattfinden kann. Die Patentschrift US 4,069,873 offenbart kein pulverförmiges Löschmittel und auch keine Öffnung am Löschmittelbehälter, welche mit einer Berstfolie oder Berstscheibe verschlossen ist. Auch ein Steuerblock, welcher den Behälter für Treibmittel geschlossen hält, kann diesem Dokument nicht entnommen werden.

WO 2009/012179 A1 beschreibt sehr allgemein ein Verfahren und eine Vorrichtung zur Löschanlagensteuerung, bei dem in einem Gefahrenbereich ein Brandmelder mit einem Druckkontrollventil angeordnet ist. Das Druckkontrollventil erzeugt durch ein Signal vom Brandmelder ein pneumatisches Signal, welches die Austragung des Löschmittels aus einem Löschmittelbehälter bewirkt. Da der Löschmittelvorratsbehälter mit dem Löschmittel außerhalb des Gefahrenbereiches angeordnet ist, benötigt diese offenbarte Vorrichtung ein Zulieferungssystem, üblicher Weise Rohleitungen, an dessen Ende Düsen angeordnet sind. Nachteilig an dieser Lösung ist, dass im Fall der Zerstörung dieses Zulieferungssystems, das Löschmittel außerhalb des Gefahrenbereiches austritt, so dass ein Löschvorgang im Gefahrenbereich nicht mehr stattfinden kann.

Es ist daher Aufgabe der Erfindung, eine Vorrichtung zu entwickeln, mit der Brände in Gebäuden und Schutzobjekten, die durch äußere Einwirkung geschädigt werden, schnell löschbar sind.

Diese Aufgabe wird durch eine Vorrichtung nach den Merkmalen des ersten Patentanspruches gelöst.

Unteransprüche geben vorteilhafte Ausgestaltungen der Erfinder wieder.

Die erfindungsgemäße Lösung sieht eine Vorrichtung zum Löschen von Bränden in einbrechenden Gebäuden, Räumen oder Behältern und in Schutzobjekten, vorzugsweise von Gebäuden die gefährliche Güter enthalten vor, die aus einem Löschmittelbehälter mit dem Löschmittel, Öffnungen/Düsen zum Verteilen des Löschmittels, einer Steuerleitung und einem Ventil zum Verschließen des Lösch- oder eines Treibmittelbehälters besteht. Im weiteren wird auch der Begriff Löschmodul hierfür verwendet. Unter Öffnungen/Düsen werden jegliche Öffnungen oder Austrittsmöglichkeiten für das Löschmittel aus dem Behälter verstanden.

Vorteilhaft ist es, wenn die Düsen Öffnungen im Löschmittelbehälter darstellen, welche mit einer Berstfolie oder -scheibe verschlossen sind.

Der Löschmittelbehälter kann ein pulverförmiges Löschmittel und einen Treibmittelbehälter mit einem Treibmittel enthalten. Treibmittel können Gase aber auch beliebig andere Stoffe sein wie z.B. chemische Treibmittelsätze. Denkbar sind aber auch andere Löschmittel im Löschmittelbehälter, wie eine Flüssigkeit zum Beispiel Wasser, welches durch ein Treibgas aus dem Löschmittelbehälter ausgetrieben wird und welches nicht Teil der Erfindung sind. Wichtig ist, daß das Löschmodul autark arbeitet und durch Öffnen eines Ventils ausgelöst wird, denn an der Steuerleitung ist ein Ventil zum Verschließen des Treib- oder Löschmittelbehälters angeordnet.

Eine im Bereitschaftszustand unter Druck stehende Steuerleitung hält das Ventil des Druckmittelbehälters so lange geschlossen, bis eine mechanische Zerstörung oder ein Auslöseglied die Steuerleitung öffnet. Dazu ist es vorteilhaft, wenn die Steuerleitung eine Sollbruchstelle aufweist. Durch den hervorgerufenen Druckabfall in der Steuerleitung wird mindestens ein Ventil geöffnet und das Löschmittel ausgebracht.

Das Ventil des Druckmittelbehälters kann ein Pneumatikventil darstellen.

Um jedes Ventil auf seine Funktionsfähigkeit überprüfen zu können, ist es vorteilhaft, an den Ventilen Testvorrichtungen anzuordnen.

Der Lösch- und Treibmittelbehälter mit den Öffnungen/Düsen stellt eine selbständige Einheit dar, die je nach Anforderung aufgebaut sein kann.

Vorteilhaft ist es, wenn mehrere Lösch- und Treibmittelbehälter mit Ventilen mit einer gemeinsamen Steuerleitung im zu schützenden Gebäude um das zu erwartende Brandgeschehen angeordnet sind.

Dabei ist es von Vorteil, wenn mehrere Ventile mit einer einzigen Steuerleitung verbunden sind und von dieser ausgelöst werden.

Die Steuerleitung kann eine Kunststoffleitung mit einem Durchmesser von ca.10 mm darstellen.

Die Erfindung sieht vor eine redundante Auslösungsmöglichkeit der Löschmittelbehälter zu realisieren. Diese wird über die mechanische Trennung bzw. Zerstörung mindestens eines Seiles z.B. durch die einstürzende Hülle des zu schützenden Bereiches realisiert. Vorteilhaft ist es, wenn das Seil eine Sollbruchstelle aufweist. Im zu schützenden Bereich sind mindestens eins, aber vorzugsweise mehrere Seile, z.B. Stahlseile oder aus anderem Material mit einer definierten Zugkraft horizontal und vertikal angeordnet und mit einem zentralen Steuerblock mit Pneumatikventilen verbunden. Der zentrale Steuerblock ist mit der oben genanten gemeinsamen Steuerleitung verbunden. Die mechanische Trennung eines dieser Seile führt dann über den Steuerblock zum Druckabfall in der Steuerleitung und damit zur Auslösung der Löschbehälter und das Ausbringen des Löschmittels.

Der Steuerblock beinhaltet mehrere federbelastete Ventile/Kolben die mit den Stahlseilen verbunden sind.

Diese geben im betriebsbereiten Zustand die Steuerleitung von einem Kompressor zu den Pneumatikventilen der Treibmittelbehälter der Löschmodule frei.

Wird ein Seil mechanisch oder thermisch getrennt, schließt das Ventil/Kolben durch die Federbelastung die Druckluftversorgung vom Kompressor im Steuerblock. Gleichzeitig oder kurz danach entweicht durch eine freigegebene Entlastungsöffnung im Steuerblock die Druckluft aus der Steuerleitung. Bei Druckluftabfall wird das Ventil geöffnet und der Löschvorgang beginnt, indem das Treibmittel aus dem Treibmittelbehälter das Löschmittel aus dem Löschmittelbehälter über eine Öffnung/Düse ausbringt.

Die elektrische Ansteuerung des Steuerblocks kann auch über eine Brandmelderanlage/Gefahrenmeldeanlage erfolgen.

Der Steuerblock besteht aus elektrisch ansteuerbaren Ventilen welche im Gefahrenfall (Druckwelle, Feuersignal) die Steuerleitung zum Kompressor hin verschließen und die Steuerleitung hin zum Löschmodul öffnen, so dass über ein Druckluftabfall das Ventil geöffnet und der Löschvorgang beginnt, indem das Treibmittel aus dem Treibmittelbehälter das Löschmittel aus dem Löschmittelbehälter über eine Öffnung/Düse ausbringt.

Weiterhin ist es Vorteilhaft diese Seile mit Thermotrenngliedern zu versehen. Diese Thermotrennglieder erfüllen dann die ganz normale Standardfunktion eines Auslöseelementes, d.h. zur Seilauftrennung und Auslösung der Löschbehälter im Fall einer bestimmten Temperaturüberschreitung. Das Thermotrennglied wird aber gleichzeitig als Sollbruchstelle genutzt um im Fall einer mechanische Zerstörung z.B. durch einen Terroranschlag, Explosion, Erdbeben und ähnliches über den Steuerblock und den Druckabfall in der Steuerleitung die Löschmittelbehälter auszulösen.

Eine weitere redundante Auslösung der Löschmittelbehälter kann über eine Brandmeldeanlage erfolgen.

Diese redundanten Auslösemöglichkeiten können in Kombination eingesetzt werden.

Vorteilhaft ist es, den Löschmittel- und Treibmittelbehälter an Wänden und der Decke auch in mehreren Ebenen oder/ und in mehreren Reihen nebeneinander anzuordnen.

Die Vorrichtung kann auch von an sich bekannten Brandmeldeeinrichtungen angesteuert und ausgelöst werden.

Vorteilhaft ist es, die beschriebene Vorrichtung mit einer Wasserlöschanlage und/oder Schaumlöschanlage zu kombinieren. Auch der Einsatz von Löschmonitoren kann vorteilhaft sein. Damit ist es möglich, auch normale Brände in Gebäude zu löschen und Bauteile zu kühlen.

Vorteilhaft an der erfindungsgemäßen Vorrichtung ist, daß Brände in einstürzenden Gebäuden ect. auch dann löschbar sind, wenn kein funktionierendes Rohrleitungsnetz mehr vorhanden ist. Durch die Anordnung mehrerer unabhängig voneinander funktionierender Lösch- und Treibmittelgehälter (Löschmodule) über dem Brandgeschehen findet ein Löschvorgang mit allerhöchster Wahrscheinlichkeit statt, auch wenn es zur teilweisen oder völligen Zerstörung des Gebäudes kommt.

Jedes Löschmodul ist unabhängig von den anderen funktionsfähig und damit eigensicher.

Im Folgenden soll die Erfindung an einem Ausführungsbeispiel mit einem Löschmittelbehälter mit pulverförmigen Löschmittel und sieben Figuren näher erläutert werden. Die Figuren zeigen:
Figur 1: Lösch- und Treibmittelbehälter mit Steuerleitung und an den Behältern
   angeordneten Armaturen.
Figur 2: Ansicht von oben auf Figur 1
Figur 3: Mehrere Lösch- und Treibmittelbehälter von Fig. 1 angeordnet in einem Raum mittels Steuer- und Überwachungsleitung miteinander verbunden.
Figur 4: Auslösemechanismus mittels Seil
Figur 5: Ansicht von oben mit unterschiedlichen Anordnungen der Lösch-, Treibmittelbehälter
Figur 6: Ansicht von oben mit unterschiedlichen Anordnungen der Düsen
Figur 7: Detaildarstellung eines Treibmittelbehälters mit Steuerleitung

Die *Figur 1* zeigt den erfindungsgemäßen Lösch- und Treibmittelbehälter 2,4 mit der Steuerleitung 7, die eine Druckluftleitung darstellt. Bei Druckluftabfall wird das Ventil 6 geöffnet und der Löschvorgang beginnt, indem das Treibmittel aus dem Treibmittelbehälter 4 das pulverförmige Löschmittel aus dem Löschmittelbehälter 2 über die Düse 5 ausbringt. Der Lösch - und Treibmittelbehälter 2,4 stellt eine selbständige Baueinheit dar und ist mit einer Wandbefestigung 11 mit der Wand befestigt. Mittels Steuerleitung 7 ist die Einheit mit weiteren Einheiten dieser Art verbunden. Die Überwachungsleitung 18 ermöglicht es den Behälter 4 für Treibgas über die Überwachungszentrale 9 auszulösen. An der Baueinheit sind zur Funktion und zur Funktionsüberprüfung alle erforderlichen Armaturen 6,12,13,14,15 angeordnet.

Die *Figur 2* zeigt eine Ansicht von oben auf die Vorrichtung in Fig.1 mit dem Lösch- 2, dem Treibmittelbehälter 4 und einer Düse 5 zum Ausbringen des Löschmittels. Die Düse 5 ist mit einer Berstfolie oder-scheibe 17 verschlossen, die nach Auslösen der Vorrichtung durch den Inhalt des Löschmittelbehälters 2 zerstört wird.

Die *Figur 3* zeigt mehrere Löschmodule, d.h. Lösch- und Treibmittelbehälter 2,4 von Fig. 1 angeordnet in einem Raum in einem Gebäude 1 die mittels Steuer-7 und Überwachungsleitung 18 miteinander verbunden sind. Die Löschmodule werden über die Steuerleitungen 7 in Reihe verbunden, d.h..die Steuerleitungen 7 der nachfolgenden Module werden von der Steuerleitung 7 des vorhergehenden Löschmoduls abgezweigt. Im Brandfall sind die Lösch- und Treibmittelbehälter 2,4 entweder durch das Zerstören der Steuerleitung 7, die Überwachungszentrale 9, oder über die Funktion des Steuerblocks 21 und die daran angeordneten Seile 20 oder alle drei Möglichkeiten auslösbar. Kompressoren 22 sorgen für den erforderlichen Druck in der Steuerleitung 7 der bei Auslösen abfällt, so daß die Pneumatikventile am Treibgasbehälter 4 sich öffnen und das Löschmittel 3 aus dem Löschmittelbehälter 2 treiben. Der Steuerblock 21 kann auch von einer Brandmelderzentrale oder anderen Gefahrendetektions- oder -warnanlage angesteuert werden.

Die *Figur 4* zeigt einen Auslösemechanismus mittels Seil 20 und Seile 20 mit einem Thermotrennglied 23. Die Seile 20 und die Seile 20 mit Thermotrenngliedern 23 sind am Steuerblock 21 angeordnet.

Die Auslösung der Löschmodule wird über die mechanische Trennung bzw. Zerstörung mindestens eines Seiles z.B. durch die einstürzende Hülle des zu schützenden Bereiches realisiert. Nicht dargestellt, aber vorteilhaft ist es wenn mehrere Seile 20 mit einer definierten Zugkraft horizontal und vertikal in dem zu schützenden Bereich angeordnet sind und mit einem zentralen Steuerblock 21 mit Pneumatikventilen verbunden sind. Der zentrale Steuerblock 21 ist mit der oben genanten gemeinsamen Steuerleitung 7 (s. Fig. 3) verbunden. Die mechanische Trennung eines dieser Seile 20 führt dann über den Steuerblock 21 zum Druckabfall in der Steuerleitung 7 und damit zur Auslösung der Löschbehälter 2,4 und dem Ausbringen des Löschmittels 3.

Parallel hierzu sind ein Teil der Seile 20 mit Thermotrenngliedern 23 versehen. Diese Thermotrennglieder 23 erfüllen dann die ganz normale Standardfunktion eines Auslöseelementes, d.h. zur Seilauftrennung und Auslösung der Löschbehälter 2 im Fall einer bestimmten Temperaturüberschreitung. Das Thermotrennglied 23 wird aber gleichzeitig als Sollbruchstelle genutzt um im Fall einer mechanischen Zerstörung z.B. durch einen Terroranschlag, Explosion, Erdbeben und ähnliches über den Steuerblock 21 und den Druckabfall in der Steuerleitung 7 die Löschmittelbehälter 2 auszulösen. Ausführungsbeispiele für unterschiedlich angeordnete Lösch- und Treibmittelbehälter 2,4 mit Düsen 5 in der Einhausung 19 zeigt die *Figur 5**.* Die Behälter bilden selbständige Einheiten die bei Auslösung unabhängig voneinander funktionieren und den jeweiligen Erfordernissen angepaßt sind.

Die *Figur* 6 zeigt unterschiedliche Anordnungen von Düsen 5 an Einhausungen 19 von Lösch- und Treibmittelbehältern 2,4.

Die *Figur* 7 zeigt den Treibmittelbehälter 4 mit der Steuer- und Überwachungsleitung 7,18. Ein Auslösen kann über beide Leitungen erfolgen. Die Steuerleitung 7 führt zu weiteren Einheiten/Löschmodulen die im Gebäude 1 angeordnet sind. Die für die Funktion der Anlage erforderlichen Armaturen 12,13,14,15,16 sind in die Figur eingezeichnet.

### Liste der verwendeten Bezugszeichen

- 1: Gebäude, Schutzobjekte
- 2: Löschmittelbehälter
- 3: Pulverförmiges Löschmittel
- 4: Behälter für Treibmittel
- 5: Düse zum verteilen des Löschmittels
- 6: Ventil
- 7: Steuerleitung
- 8:
- 9: Überwachungszentrale
- 10: PC-Visualisierung
- 11: Wandbefestigung
- 12: Manometer
- 13: Drucküberwachung
- 14: Kugelhahn
- 15: Druckentlastung
- 16: Rückschlagventil
- 17: Berstscheibe
- 18: Überwachungsleitung
- 19: Einhausung
- 20: Seile
- 21: Steuerblock mit Pneumatikventilen
- 22: Kompressor
- 23: Thermoglied/Sollbruchstelle
- 24: Umlenkrolle

## Patentansprüche

1. Vorrichtung zum Löschen von Bränden in Gebäuden (1) oder Schutzobjekten bestehend aus einem Löschmittelbehälter (2), mit einem pulverförmigen Löschmittel (3), einem Behälter (4) mit Treibmittel, einer Steuerleitung (7) und einem Ventil (6) zum Verschließen des Behälters (4)
wobei der Löschmittelbehälter Öffnungen zum Verteilen des Löschmittels aufweist, welche mit einer Berstfolie oder-scheibe (17) verschlossen sind,
wobei ein Lösch- und Treibmittelbehälter (2, 4) eine selbständige Baueinheit darstellen und eine im Bereitschaftszustand unter Druck stehende Steuerleitung (7) das Ventil (6) des Behälters (4) für Treibmittel so lange geschlossen hält bis über einen Steuerblock (21) oder die mechanische Zerstörung der Steuerleitung (7) ein Druckabfall das Ventil (6) zwischen dem Behälter (4) für das Treibmittel und dem Löschmittelbehälter (2) öffnet und das Löschmittel (3) verteilt wird.

2. Vorrichtung nach Anspruch 1, **dadurch gekennzeichnet, dass** die Auslösung des Steuerblocks (21) durch die mechanische Zerstörung von Seilen (20) erfolgt.

3. Vorrichtung nach den Ansprüchen 1 und 2 **dadurch gekennzeichnet, dass** am Seil (20) mindestens eine Sollbruchstelle angeordnet ist

4. Vorrichtung nach den Ansprüchen 1 und 2 **dadurch gekennzeichnet, dass** am Seil (20) ein Thermotrennglied (23) angeordnet ist.

5. Vorrichtung nach den Ansprüchen 1 und 2 **dadurch gekennzeichnet, dass** ein oder mehrere Seile (20) horizontal oder/und vertikal im zu schützenden Bereich angeordnet sind.

6. Vorrichtung nach Anspruch 1 **dadurch gekennzeichnet, dass** mehrere Lösch- und Treibmittelbehälter (2,4) mit Ventilen (6) und Steuerleitung (7) im zu schützenden Gebäude (1) angeordnet sind.

7. Vorrichtung nach Anspruch 1 **dadurch gekennzeichnet, dass** in der Steuerleitung (7) eine Sollbruchstelle angeordnet ist.

8. Vorrichtung nach einem der Ansprüche 1 bis 7, **dadurch gekennzeichnet, dass** die Öffnungen Düsen (5) darstellen.

9. Vorrichtung nach einem der Ansprüche 2 bis 8, **dadurch gekennzeichnet, dass** der Steuerblock (21) mehrere federbelastet Ventile/Kolben beinhaltet, die mit den Stahlseilen (20) verbunden sind.

10. Vorrichtung nach einem der Ansprüche 1 bis 8, **dadurch gekennzeichnet, dass** der Steuerblock (21) aus elektrisch ansteuerbaren Ventilen besteht.

## Claims

1. A device for extinguishing fires in buildings (1) or protection objects comprising an extinguishing-agent tank (2), having a powdery extinguishing agent (3), a tank (4) having a propellant, a control line (7), and a valve (6) for closing the tank (4),
the extinguishing-agent tank having openings for distributing the extinguishing agent that are closed by a bursting film or disk (17),
an extinguishing-agent and propellant tank (2, 4) forming an independent constructional unit and a control line (7) that is pressurized in the state of readiness keeping the valve (6) of the tank (4) for the propellant closed until by means of a control block (21) or the mechanical destruction of the control line (7) a pressure drop opens the valve (6) between the tank (4) for the propellant and the extinguishing-agent tank (2) and the extinguishing agent (3) is distributed.

2. The device according to Claim 1, **characterized in that** the control block (21) is triggered by mechanically destroying cables (20).

3. The device according to Claims 1 and 2, **characterized in that** at least one weak point is arranged on the cable (20).

4. The device according to Claims 1 and 2, **characterized in that** a fusible link (23) is arranged on the cable (20).

5. The device according to Claims 1 and 2, **characterized in that** one or more cables (20) are arranged horizontally or/and vertically in the area to be protected.

6. The device according to Claim 1, **characterized in that** a plurality of extinguishing-agent and propellant tanks (2, 4) having valves (6) and a control line (7) are arranged in the building (1) to be protected.

7. The device according to Claim 1, **characterized in that** a weak point is arranged in the control line (7).

8. The device according to one of Claims 1 to 7, **characterized in that** the openings form nozzles (5).

9. The device according to one of Claims 2 to 8, **characterized in that** the control block (21) includes a plurality of spring-loaded valves/pistons that are connected to the steel cables (20).

10. The device according to one of Claims 1 to 8, **characterized in that** the control block (21) consists of electrically controllable valves.

## Revendications

1. Dispositif d'extinction d'incendies dans des bâtiments (1) ou objets à protéger, comprenant un réservoir (2) à agent extincteur pulvérulent (3), un réservoir (4) à agent propulseur, une tuyauterie de commande (7) et un robinet (6) destiné à fermer le réservoir (4),
le réservoir d'agent extincteur présentant des orifices destinés à la dispersion de l'agent extincteur et obturés par un opercule ou disque claquant (17),
les réservoirs d'agent extincteur et d'agent propulseur (2, 4) formant une unité autonome, et la tuyauterie de commande (7), sous pression à l'état de veille, maintenant fermé le robinet (6) du réservoir d'agent propulseur (4) tant que par l'intermédiaire d'un bloc de commande (21) ou par destruction mécanique de la tuyauterie de commande (7), une chute de pression n'a pas ouvert le robinet (6) entre le réservoir d'agent propulseur (4) et le réservoir d'agent extincteur (2) et dispersé l'agent extincteur (3).

2. Dispositif selon la revendication 1, **caractérisé en ce que** le déclenchement du bloc de commande (21) s'opère par destruction mécanique de câbles (20).

3. Dispositif selon les revendications 1 et 2, **caractérisé en ce que** le câble (20) comporte au moins un point de rupture prédéterminé.

4. Dispositif selon les revendications 1 et 2, **caractérisé en ce que** le câble (20) comporte un organe de thermocoupure (23).

5. Dispositif selon les revendications 1 et 2, **caractérisé en ce qu'**un câble (20) ou plusieurs sont disposés horizontalement ou/et verticalement dans la zone à protéger.

6. Dispositif selon la revendication 1, **caractérisé en ce que** plusieurs réservoirs d'agent extincteur et d'agent propulseur (2,4) dotés d'un robinet (6) et d'une tuyauterie de commande (7) sont disposés dans le bâtiment à protéger (1).

7. Dispositif selon la revendication 1, **caractérisé en ce que** la tuyauterie de commande (7) comporte un point de rupture prédéterminé.

8. Dispositif selon l'une des revendications 1 à 7, **caractérisé en ce que** les orifices représentent des buses (5).

9. Dispositif selon l'une des revendications 2 à 8, **caractérisé en ce que** le bloc de commande (21) comporte plusieurs distributeurs/pistons tarés par un ressort et reliés aux câbles d'acier (20).

10. Dispositif selon l'une des revendications 1 à 8, **caractérisé en ce que** le bloc de commande (21) est constitué de distributeurs pilotables électriquement.
